# EUROPÄISCHE PATENTSCHRIFT

(11) **EP 3 258 031 B1**
(45) Veröffentlichungstag und Bekanntmachung des Hinweises auf die Patenterteilung: **09.10.2019**
(21) Anmeldenummer: 17001005.2
(22) Anmeldetag: 13.06.2017
(51) Int. Cl.: E04F 19/06

(54) **PROFILSCHIENENSYSTEM ZUM ABDECKEN MINDESTENS EINES BELAGSRANDES**
PROFILE RAIL SYSTEM FOR COVERING AT LEAST ONE FITTING EDGE
SYSTÈME DE RAILS PROFILÉS DESTINÉ AU REVÊTEMENT D'AU MOINS UN BORD DE REVÊTEMENT

(30) Priorität: 15.06.2016 DE 202016003726 U
(43) Veröffentlichungstag der Anmeldung: 20.12.2017
(73) Patentinhaber: Sondermann, Frank, 57489 Drolshagen (DE)
(72) Erfinder: Sondermann, Frank, 57489 Drolshagen (DE)
(74) Vertreter: Witzany, Manfred

(56) Entgegenhaltungen:
- EP-A1- 0 696 667
- EP-A2- 1 696 082
- DE-A1- 19 516 464
- DE-U1-202008 000 534
- GB-A- 2 504 305

## Beschreibung

Die Erfindung betrifft ein Profilschienensystem zum Abdecken mindestens eines Belagsrandes, bestehend aus mindestens einer Basisprofilschiene und mindestens einer Deckprofilschiene.

Es ist ein Profilschienensystem bekannt, welches aus drei Profilschienen besteht, nämlich einer am Boden festlegbaren Basisprofilschiene, einer den Belagsrand mit einem Abdeckschenkel übergreifenden Deckprofilschiene und einer beide verbindenden Halteprofilschiene. Dabei ist die Deckprofilschiene in der Halteprofilschiene festgelegt. Zur Erzielung einer Bewegungsfreiheit der Deckprofilschiene, insbesondere im Sinne einer Verkippung ist jedoch die Halteprofilschiene gegenüber der Basisprofilschiene bewegbar. Damit lässt sich die Deckprofilschiene individuell an die besonderen Bedürfnisse des einzelnen Belages anpassen.

Aus der GB 2504305 A ist ein gattungsgemäßes Profilschienensystem bekannt. Es weist eine Basisprofilschiene und eine Deckprofilschiene auf, zwischen denen eine Halteprofilschiene vorgesehen ist. Diese Halteprofilschiene weist einen elastischen Mittenabschnitt auf, der als Sollbiegestelle dient. Auf diese Weise kann die Deckprofilschiene gegenüber der Basisprofilschiene verschwenkt werden. Die Halteprofilschiene ist dabei in Zahnprofilierungen der Basisprofilschiene und der Deckprofilschiene eingesteckt und auf diese Weise gehalten.

Dieses Profilschienensystem hat sich in der Praxis bewährt und bildet den Ausgangspunkt der vorliegenden Erfindung.

Aus der EP 0696667A1 ist ein Profilschinensystem mit den Merkmalen des Oberbegriffs des Anspruchs 1 bekannt.

Der Erfindung liegt die Aufgabe zugrunde, ein Profilschienensystem der eingangs genannten Art zu schaffen, welches sich durch eine einfache Montage und erhöhte Zuverlässigkeit auszeichnet.

Diese Aufgabe wird mit den folgenden Merkmalen gelöst.

Ein erfindungsgemäßes Profilschienensystem dient zum Abdecken mindestens eines Belagsrandes. Die Anzahl der Belagsränder ist dabei grundsätzlich unerheblich. Im Falle nur eines Belagsrandes ergibt sich für das Profilschienensystem die Funktion eines Randabschlusses. Werden mehrere Belagsränder abgedeckt, so erfüllt das Profilschienensystem den Zweck der Dehnungsfugenabdeckung bzw. der Abdeckung von Belagsübergängen. Das Profilschienensystem weist mindestens eine Basisprofilschiene und mindestens eine Deckprofilschiene auf, die mittels mindestens einer Halteprofilschiene miteinander verbunden sind. Vorzugsweise ist die mindestens eine Basisprofilschiene mit einem Untergrund fest verbunden, beispielsweise verklebt oder verschraubt. Zur Verminderung der Schallübertragung kann auch mindestens ein schalldämpfendes Material dazwischen vorgesehen sein. Alternativ könnte die mindestens eine Basisprofilschiene aber auch unter einen Belag greifen, um sich auf diese Weise am Belag zu fixieren. Die mindestens eine Deckprofilschiene weist mindestens einen Abdeckschenkel auf, der den mindestens einen Belagsrand abdeckt. Im Falle eines Randabschlusses reicht ein Abdeckschenkel auch aus. Zur Abdeckung von Dehnungsfugen und Belagsübergängen sind jedoch in der Regel mindestens zwei der Abdeckschenkel vorzusehen. Die mindestens eine Deckprofilschiene ist an der mindestens einen Halteprofilschiene festlegbar. Die Art der Festlegung spielt dabei nur eine untergeordnete Rolle. Insbesondere ist an Verschrauben bzw. eine Rastverbindung gedacht, um zusätzlich eine Höhenverstellbarkeit zwischen der mindestens einen Deckprofilschiene und der mindestens einen Halteprofilschiene zu erzielen. In einfachen Ausbildungsformen, insbesondere in denen diese Höhenverstellbarkeit entbehrlich ist, kann die mindestens eine Deckprofilschiene aber auch mit der mindestens einen Halteprofilschiene geclipst, verklebt oder einstückig verbunden sein. Die mindestens eine Basisprofilschiene weist Haltemittel zum Erfassen der mindestens einen Halteprofilschiene auf, die im einfachsten Fall durch mindestens eine Verklebung realisiert sind. Auf diese Weise ergibt sich die gewünschte feste Verbindung zwischen beiden Profilschienen. Diese sollte vorzugsweise Zugkräften widerstehen können, um eine vorspannende Anpressung des mindestens einen Abdeckschenkels am mindestens einen Belagsrand zu erzielen. Zur Vereinfachung der Montage des Profilschienensystems ist zwischen der mindestens einen Basisprofilschiene und der mindestens einen Halteprofilschiene mindestens ein elastischer Körper vorgesehen. Dieser hält in einer entspannten Lage die mindestens eine Halteprofilschiene in einer definierten Lage. Diese definierte Lage ist vorzugsweise so ausgebildet, dass der mindestens eine Abdeckschenkel im Wesentlichen parallel zum Belag ausgerichtet ist. Ein Verkippen der mindestens einen Abdeckschiene ist dann zwar immer noch möglich, durch elastische Rückstellkräfte des mindestens einen elastischen Körpers wird jedoch die mindestens eine Abdeckschiene stets wieder in die genannte definierte Lage überführt. Dies erleichtert die Montage des Profilschienensystems erheblich, zumal die mindestens eine Deckprofilschiene eine für die Montage günstige Neutrallage einnimmt und daher ohne weiteres Zutun in korrekter Lage montiert wird. Im Zuge der Montage des Profilschienensystems wird die mindestens eine Deckprofilschiene mit Vorspannung gegen die mindestens eine Basisprofilschiene und damit gegen den mindestens einen Belagsrand gedrückt. Dabei kann es je nach Montagesituation vorkommen, dass die mindestens eine Deckprofilschiene geringfügig gegenüber der definierten Lage verkippt werden muss. Dies erlaubt der mindestens eine elastische Körper durch seine elastische Verformbarkeit. In entspannter Lage hält der mindestens eine elastische Körper die Halteprofilschiene in einer Neutralstellung, in der der mindestens eine Abdeckschenkel z. B. parallel zum Belag ausgerichtet ist. Es sei noch darauf hingewiesen, dass unter entspannter Lage nicht notwendigerweise ein vollständig relaxierter Zustand des mindestens einen elastischen Körpers zu verstehen ist. Der mindestens eine elastische Körper kann zwischen der mindestens einen Basisprofilschiene und der mindestens einen Halteprofilschiene auch vorgespannt sein. In diesem Fall ist die entspannte Lage als jene Lage zu verstehen, die der mindestens eine elastische Körper einnimmt, wenn keine weiteren Kräfte auf das Profilschienensystem wirken. Durch die elastische Verbindung zwischen der mindestens einen Halteprofilschiene und der mindestens einen Basisprofilschiene ergibt sich außerdem der Vorteil, dass ein Festfressen des mindestens einen Abdeckschenkels am Belag zuverlässig verhindert wird. Ein derartiges Festfressen kommt insbesondere dann zustande, wenn die mindestens eine Deckprofilschiene an der mindestens einen Halteprofilschiene mit zu starker Kraft festgelegt wird. Dadurch können sich im Belag Verformungen an der Berührungsstelle mit dem jeweiligen Abdeckschenkel ergeben. Dies kann dann dazu führen, dass ein Bewegen des Belags unter dem mindestens einen Abdeckschenkel nicht mehr möglich ist. Eine derartige Bewegung ist aber unbedingt erforderlich, da der Belag bei Änderung von Temperatur und Feuchtigkeit eine Längenausdehnung oder Schrumpfung erfährt. Durch das erfindungsgemäße Profilschienensystem wird diese Längenänderung auch unter ungünstigsten Montagebedingungen sichergestellt, so dass der Belag schwimmen kann. Für den elastischen Körper haben sich insbesondere Polyurethan, Polyethylen, Polydimethylsiloxan, Kautschuk und Gummi bewährt.

In einer bevorzugten Weiterbildung des Erfindungsgegenstandes ist der mindestens eine elastische Körper zumindest teilweise unter der mindestens einen Halteprofilschiene vorgesehen. In diesem Fall bildet der mindestens eine elastische Körper eine Art Bett für die Halteprofilschiene. Vorzugsweise ist dieses Bett derart ausgebildet, dass die mindestens eine Halteprofilschiene im Wesentlichen senkrecht zur Ebenenerstreckung des Belages in die Haltemittel der mindestens einen Basisprofilschiene einführbar ist. Dies erleichtert die Montage erheblich, da aufgrund der erheblichen Längserstreckung der Profilschienen ein seitliches Einschieben einen beträchtlichen Montageaufwand darstellt. Außerdem lässt sich auf diese Weise der mindestens eine elastische Körper sehr einfach an der mindestens einen Basisprofilschiene montieren.

Alternativ oder zusätzlich kann der mindestens eine elastische Körper auch seitlich zur mindestens einen Halteprofilschiene vorgesehen sein. In dieser Lage schützt der mindestens eine elastische Körper die Verbindungsstelle zwischen der mindestens einen Halteprofilschiene und der mindestens einen Basisprofilschiene vor eindringendem Staub und Schmutz, der insbesondere während der Montage beim Bohren von Befestigungslöchern entsteht. Derartiger Schmutz könnte die Bewegbarkeit der Profilschienen gegeneinander erheblich einschränken, so dass ein entsprechender Schutz sehr vorteilhaft ist.

Als weitere Alternative oder zusätzlich ist der mindestens eine elastische Körper zumindest teilweise oberhalb mindestens eines Fußes angeordnet, der an der mindestens einen Halteprofilschiene vorgesehen ist. Auf diese Weise drückt der mindestens eine elastische Körper die mindestens eine Halteprofilschiene gegen die mindestens eine Basisprofilschiene und sorgt auf diese Weise für eine Vorspannung des mindestens einen Abdeckschenkels gegen den Belag. Damit kann zumindest ein Teil der Höhenverstellbarkeit des Profilschienensystems realisiert werden. In einfachen Fällen kann diese Höhenverstellbarkeit bereits ausreichen. Alternativ kann die Höhenverstellbarkeit, die aus der Verbindung der mindestens einen Deckprofilschiene mit der mindestens einen Halteprofilschiene herrührt, erweitert werden.

Eine weitere bevorzugte Ausführungsform des Erfindungsgegenstandes sieht vor, dass der mindestens eine elastische Körper derart geformt ist, dass die mindestens eine Halteprofilschiene von der mindestens einen Basisprofilschiene vollständig getrennt ist. Auf diese Weise ist sichergestellt, dass jegliche Verbindung zwischen der mindestens einen Halteprofilschiene und der mindestens einen Basisprofilschiene ausschließlich über den mindestens einen elastischen Körper erzeugt wird. Damit werden Schwingungen nur gedämpft über diese Verbindung übertragen, wodurch sich eine vorteilhafte zusätzliche Tritt- und/oder Raumschalldämmung ergibt. Außerdem werden die Profilschienen vor Abnutzungserscheinungen bei Trittbelastung zuverlässig geschützt.

Für den mindestens einen elastischen Körper hat sich insbesondere mindestens ein Polymerschaum bewährt. Dieser ist sehr einfach herzustellen und insbesondere aufgrund des geringen Masseneinsatzes auch sehr kostengünstig. Zusätzlich hat ein Polymerschaum den Vorteil, dass er durch seine strukturelle Inhomogenität eine verstärkte Schwingungsdämpfung besitzt, was sich vorteilhaft auf die erwünschte Tritt- und/oder Raumschalldämmung auswirkt. Insbesondere, wenn wenigstens eine der Profilschienen aus einem Kunststoff besteht, ist es vorteilhaft, den mindestens einen elastischen Körper an die mindestens eine Basisprofilschiene und/oder die mindestens eine Halteprofilschiene anzuformen. Damit können diese Profilschienen in einem Arbeitsschritt mit dem mindestens einen elastischen Körper erstellt werden, wodurch auch ein entsprechender Montageschritt eingespart wird. Ist der mindestens eine elastische Körper sowohl mit der mindestens einen Halteprofilschiene als auch mit der mindestens einen Basisprofilschiene einstückig verbunden, so entfallen weitere Verbindungskomponenten und Montageschritte. Damit muss lediglich auf der Baustelle die mindestens eine Deckprofilschiene mit der mindestens einen Halteprofilschiene verbunden werden. Weitere Montageschritte sind dann nicht mehr erforderlich.

Alternativ oder zusätzlich ist es vorteilhaft, wenn der mindestens eine elastische Körper von mindestens einem Elastomer gebildet ist. Elastomere zeichnen sich durch besonders hohe elastische Verformbarkeit aus und eignen sich insbesondere in Fällen großer erforderlicher Winkelanpassung.

Außerdem ist es günstig, wenn der mindestens eine elastische Körper staubdicht zwischen der mindestens einen Basisprofilschiene und der mindestens einen Halteprofilschiene vorgesehen ist. Auf diese Weise wird die Verbindungsstelle zwischen beiden Profilschienen optimal geschützt.

Um zu verhindern, dass der mindestens eine elastische Körper während der Montage bzw. während des Verkippens der Deckprofilschiene aus seiner Lage herausgedrückt wird, ist es vorteilhaft, wenn der mindestens eine elastische Körper in mindestens einer entsprechenden Vertiefung der Basisprofilschiene und/oder Halteprofilschiene vorgesehen ist. Vorzugsweise sind diese Vertiefungen hohlzylinderförmig ausgebildet, so dass eine zylinderförmige Ausbildung des mindestens einen elastischen Körpers einen optimalen Sitz desselben gewährleistet.

Der Erfindungsgegenstand wird beispielhaft anhand der Zeichnung erläutert, ohne den Schutzumfang zu beschränken.

Es zeigt:
- Figur 1: eine erste Ausführungsform des Erfindungsgegenstandes,
- Figur 2: eine zweite Ausführungsform des Erfindungsgegenstandes und
- Figur 3: eine dritte Ausführungsform des Erfindungsgegenstandes.
- Figur 4: eine weitere Ausführungsform des Erfindungsgegenstandes.

Die Figur 1 zeigt eine Schnittdarstellung eines Profilschienensystems 1 mit einer Basisprofilschiene 2, einer Deckprofilschiene 3 und einer Halteprofilschiene 4. Die Basisprofilschiene 2 ist mittels nicht dargestellter Haltemittel, insbesondere Schrauben, mit einem Untergrund 5 fest verbunden. Sie weist Haltemittel 6 in Form von nach oben gerichteten Stegen auf, die an ihrem oberseitigen Ende nach Innen abgeknickt sind. Zwischen die Haltemittel 6 greift ein Fuß 7 der Halteprofilschiene 4. Dieser ist so breit ausgebildet, dass die Haltemittel 6 oberseitig einen Anschlag für die Halteprofilschiene 4 bilden, um auf diese Weise die Halteprofilschiene 4 sicher an der Basisprofilschiene 2 zu halten.

Die Halteprofilschiene 4 weist einen Treibkanal 8 auf, in den ein weiteres Haltemittel 9 in Form einer Schraube greift. Dieses Haltemittel 9 verbindet die Deckprofilschiene 3 mit der Halteprofilschiene 4. Durch mehr oder weniger tiefes Eindrehen des Haltemittels 9 kann dabei eine gewisse Höhenverstellbarkeit der Deckprofilschiene 3 erzielt werden. Die Deckprofilschiene 3 besitzt außerdem zwei vertikal ausgerichtete Führungsstege 13. Alternativ kann auch nur ein Führungssteg 13 vorgesehen sein. Diese dienen zur Führung der Deckprofilschiene 3 beim Festziehen des Haltemittels 9 und nehmen seitliche Kräfte bei Längenänderungen der Beläge auf.

Die Deckprofilschiene 3 weist Abdeckschenkel 10 auf, die Belagsränder 11 von Belägen 12 übergreifen. Zur Vereinfachung der Montage des Profilschienensystems 1 weist dieses elastische Körper 20 auf, welche einerseits unter dem Fuß 7 und/oder andererseits seitlich zur Halteprofilschiene 4 vorgesehen sind. Diese elastischen Körper 20 bestehen vorzugsweise aus einem Polymerschaum, insbesondere aus einem Elastomer und sind auf diese Weise mechanisch verformbar, insbesondere komprimierbar. In der dargestellten entspannten Lage halten die elastischen Körper 20 die Halteprofilschiene 4 in einer aufrechten Lage, so dass sich die Abdeckschenkel 10 der Deckprofilschiene 3 in etwa parallel zum Belag 12 erstrecken. Bei Einwirkung von äußeren Kräften ist zwar die Halteprofilschiene gegenüber der Basisprofilschiene verschwenkbar, hierdurch ergeben sich jedoch durch die elastischen Körper 20 entsprechende Rückstellkräfte, die die Halteprofilschiene 4 in die dargestellte entspannte Lage drücken. Dies erleichtert die Montage des Profilschienensystems 1 erheblich.

Zusätzlich bildet der seitlich zur Halteprofilschiene vorgesehene elastische Körper 20 einen seitlichen Abschluss des Profilschienensystems. Dieser verhindert das Eindringen von Staub in die Verbindung zwischen der Halteprofilschiene 4 und der Basisprofilschiene 2. Derartiger Staub entsteht z. B. bei der Erstellung von Bohrungen zur Festlegung der Basisprofilschiene 2 am Untergrund 5. Zur weiteren Verbesserung dieser Dichtwirkung ist außerdem ein kappenförmiger elastischer Körper 20 vorgesehen, der die Halteprofilschiene 4 seitlich und oberseitig übergreift. Dieser elastische Körper 20 ist dabei derart ausgebildet, dass er vom Haltemittel 9 leicht durchdrungen werden kann. Durch diesen zusätzlichen elastischen Körper 20 ergibt sich eine entsprechend verbesserte Dichtwirkung, Schallschutz und/oder vergrößerter Stellwinkel.

Die Figur 2 zeigt eine alternative Ausführungsform des Profilschienensystems 1 gemäß Figur 1, wobei gleiche Bezugszeichen gleiche Teile benennen. Im Folgenden wird lediglich auf die Unterschiede zur Ausführungsform gemäß Figur 1 eingegangen.

Beim Profilschienensystem 1 gemäß Figur 2 sind die elastischen Körper 20 oberhalb des Fußes 7 der Halteprofilschiene 4 vorgesehen. Dies führt zwar zu einer etwas schwierigeren Montage der Halteprofilschiene 4 an der Basisprofilschiene 2. Diese Ausbildungsform hat jedoch beträchtliche Vorteile. Die elastischen Körper 20 drücken nun von oben gegen den Fuß 7 und spannen damit die Abdeckschenkel 10 gegen den Belag 12 vor. Damit kann die Verbindung zwischen der Halteprofilschiene 4 und der Basisprofilschiene 2 zur Höhenverstellung des Profilschienensystems 1 genutzt werden. Außerdem wird die Halteprofilschiene 4 bei hinreichend festgezogenem Haltemittel 9 auch unterseitig von der Basisprofilschiene 2 beabstandet sein, wodurch die Halteprofilschiene 4 die Basisprofilschiene 2 ausschließlich über die elastischen Körper 20 erfasst. Auf diese Weise ergibt sich eine vorteilhafte Schalldämmung, da sich der Schall nicht mehr auf die Basisprofilschiene 2 übertragen kann.

Die Figur 3 zeigt eine weitere alternative Ausführungsform des Erfindungsgegenstandes, wobei gleiche Bezugszeichen wiederum gleiche Teile benennen. Im Folgenden wird lediglich auf die Unterschiede zur Ausführungsform gemäß Figur 1 eingegangen.

Bei der Ausführungsform gemäß Figur 3 ist der elastische Körper 20 derart ausgebildet, dass er die Halteprofilschiene 4 allseitig zur Basisprofilschiene 2 auf Abstand hält. Auf diese Weise ergibt sich eine optimale Schalldämmung. Gleichzeitig ergibt sich eine optimale Staubdichtung, die das Eindringen von Staub oder anderem Schmutz in die Verbindung zwischen der Halteprofilschiene 4 und der Basisprofilschiene 2 zuverlässig unterbindet. Die Montage des elastischen Körpers 20 ist in diesem Fall relativ aufwendig, so dass bei dieser Ausführungsform der elastische Körper 20 vorzugsweise einstückig an die Basisprofilschiene 2 angeformt wird. Auf diese Weise entfällt der aufwendige Montageschritt des elastischen Körpers 20 an der Basisprofilschiene 2.

Die Figur 4 zeigt eine weitere alternative Ausführungsform des Erfindungsgegenstandes, wobei gleiche Bezugszeichen wiederum gleiche Teile benennen. Im Folgenden wird lediglich auf die Unterschiede zur Ausführungsform gemäß Figur 1 eingegangen.

Bei der Ausführungsform gemäß Figur 4 ist der Fuß 7 derart gerundet ausgebildet, dass seine Oberseite vorzugsweise eine zylindrische oder ovale Fläche 14 besitzt. Diese ist passend zu einer hohlzylindrischen Gegenfläche 15 der Basisprofilschiene 2 ausgebildet. Auf diese Weise ergibt sich ein besonders leichtgängiges Gelenk zwischen beiden Teilen. Zwischen der Basisprofilschiene 2 und der Halteprofilschiene 4 sind zwei elastische Körper 20 vorgesehen, die jeweils vorzugsweise eine zylindrische Form besitzen. Alternativ ist auch an eine dreieckige, quadratische oder rechteckige Gestalt gedacht. Damit können für die elastischen Körper 20 einfache Schnüre, insbesondere Gummischnüre eingesetzt werden. Die elastischen Körper 20 sind dabei in entsprechenden Vertiefungen 16 der Basisprofilschiene 2 und Halteprofilschiene 4 gehalten. Auf diese Weise werden die elastischen Körper 20 sicher in entsprechenden Aufnahmeschalen gehalten, so dass auch unter widrigen Bedingungen ein Herausrutschen der elastischen Körper 20 aus ihren Aufnahmen zuverlässig ausgeschlossen ist.

Es ist insbesondere daran gedacht, die dargestellten Ausführungsformen auch in beliebigen Kombinationen einzusetzen, also beispielsweise die Ausführungsform gemäß Figur 4 mit dem kappenförmigen elastischen Körper 20 gemäß Figur 1 zu versehen.

### Bezugszeichenliste

- 1: Profilschienensystem
- 2: Basisprofilschiene
- 3: Deckprofilschiene
- 4: Halteprofilschiene
- 5: Untergrund
- 6: Haltemittel
- 7: Fuß
- 8: Treibkanal
- 9: Haltemittel
- 10: Abdeckschenkel
- 11: Belagsrand
- 12: Belag
- 13: Führungssteg
- 14: Fläche
- 15: Gegenfläche
- 16: Vertiefung
- 20: elastischer Körper

## Patentansprüche

1. Profilschienensystem zum Abdecken mindestens eines Belagsrandes (11), wobei das Profilschienensystem (1) mindestens eine Basisprofilschiene (2) und mindestens eine Deckprofilschiene (3) aufweist, die mit mindestens einer Halteprofilschiene (4) verbindbar sind, wobei die mindestens eine Deckprofilschiene (3) mindestens einen Abdeckschenkel (10) aufweist, der den mindestens einen Belagsrand (11) abdeckt, und die mindestens eine Deckprofilschiene (3) an der mindestens einen Halteprofilschiene (4) mittels mindestens eines Haltemittels (9) festlegbar ist, wobei das mindestens eine Haltemittel (9) eine Schraube ist, welche in mindestens einem Treibkanal (8) der mindestens einen Halteprofilschiene (4) eingreift, wobei die mindestens eine Basisprofilschiene (2) Haltemittel (6) zum Erfassen der mindestens einen Halteprofilschiene (4) aufweist, **dadurch gekennzeichnet, dass** zwischen der mindestens einen Basisprofilschiene (2) und der mindestens einen Halteprofilschiene (4) mindestens ein elastischer Körper (20) vorgesehen ist, der in einer entspannten Lage die mindestens eine Halteprofilschiene (4) in einer definierten Lage hält und der mindestens einen Halteprofilschiene (4) mit dem mindesten einen Treibkanal (8) durch elastische Verformung ein beschränktes Verschwenken relativ zur mindestens einen Basisprofilschiene (2) ermöglicht.

2. Profilschienensystem nach Anspruch 1, **dadurch gekennzeichnet, dass** der mindestens eine elastische Körper (20) zumindest teilweise unter der mindestens einen Halteprofilschiene (4) vorgesehen ist.

3. Profilschienensystem nach Anspruch 1 oder 2, **dadurch gekennzeichnet, dass** der mindestens eine elastische Körper (20) zumindest teilweise seitlich zur mindestens einen Halteprofilschiene (4) vorgesehen ist.

4. Profilschienensystem nach mindestens einem der Ansprüche 1 bis 3, **dadurch gekennzeichnet, dass** die mindestens eine Halteprofilschiene (4) mindestens einen seitlich überstehenden Fuß (7) aufweist, oberhalb dessen der mindestens eine elastische Körper (20) zumindest teilweise vorgesehen ist.

5. Profilschienensystem nach mindestens einem der Ansprüche 1 bis 4, **dadurch gekennzeichnet, dass** der mindestens eine elastische Körper (20) die mindestens eine Halteprofilschiene (4) von der mindestens einen Basisprofilschiene (2) vollständig trennt.

6. Profilschienensystem nach mindestens einem der Ansprüche 1 bis 5, **dadurch gekennzeichnet, dass** der mindestens eine elastische Körper (20) von mindestens einem Polymerschaum gebildet ist.

7. Profilschienensystem nach Anspruch 6, **dadurch gekennzeichnet, dass** der mindestens eine elastische Körper (20) an der mindestens einen Basisprofilschiene (2) und/oder an der mindestens einen Halteprofilschiene (4) angeformt ist.

8. Profilschienensystem nach mindestens einem der Ansprüche 1 bis 7, **dadurch gekennzeichnet, dass** der mindestens eine elastische Körper (20) von mindestens einem Elastomer gebildet ist.

9. Profilschienensystem nach mindestens einem der Ansprüche 1 bis 8, **dadurch gekennzeichnet, dass** der mindestens eine elastische Körper (20) staubdicht zwischen der mindestens einen Basisprofilschiene (2) und der mindestens einen Halteprofilschiene (4) vorgesehen ist.

10. Profilschienensystem nach mindestens einem der Ansprüche 1 bis 9, **dadurch gekennzeichnet, dass** die mindestens eine Basisprofilschiene (2) und/oder die mindestens eine Halteprofilschiene (4) mindestens eine Vertiefung (16) zur Aufnahme des mindestens einen elastischen Körpers (20) aufweist.

## Claims

1. Profile rail system for covering at least one fitting edge (11), wherein the profile rail system (1) has at least one base profile rail (2) and at least one top profile rail (3), which can be connected to at least one holding profile rail (4), wherein the at least one top profile rail (3) has at least one covering leg (10), which covers the at least one fitting edge (11), and the at least one top profile rail (3) can be fixed on the at least one holding profile rail (4) by means of at least one holding means (9), wherein the at least one holding means (9) is a screw, which engages in at least one driving channel (8) of the at least one holding profile rail (4), wherein the at least one base profile rail (2) has holding means (6) for engaging the at least one holding profile rail (4), **characterized in that** provided between the at least one base profile rail (2) and the at least one holding profile rail (4) is at least one elastic body (20), which in an unloaded position keeps the at least one holding profile rail (4) in a defined position and allows the at least one holding profile rail (4) with the at least one driving channel (8) to undergo a restricted pivoting in relation to the at least one base profile rail (2) by elastic deformation.

2. Profile rail system according to Claim 1, **characterized in that** the at least one elastic body (20) is at least partially provided under the at least one holding profile rail (4).

3. Profile rail system according to Claim 1 or 2, **characterized in that** the at least one elastic body (20) is at least partially provided laterally in relation to the at least one holding profile rail (4) .

4. Profile rail system according to at least one of Claims 1 to 3, **characterized in that** the at least one holding profile rail (4) has at least one laterally projecting foot (7), above which the at least one elastic body (20) is at least partially provided.

5. Profile rail system according to at least one of Claims 1 to 4, **characterized in that** the at least one elastic body (20) completely separates the at least one holding profile rail (4) from the at least one base profile rail (2).

6. Profile rail system according to at least one of Claims 1 to 5, **characterized in that** the at least one elastic body (20) is formed by at least one polymer foam.

7. Profile rail system according to Claim 6, **characterized in that** the at least one elastic body (20) is integrally formed on the at least one base profile rail (2) and/or on the at least one holding profile rail (4).

8. Profile rail system according to at least one of Claims 1 to 7, **characterized in that** the at least one elastic body (20) is formed by at least one elastomer.

9. Profile rail system according to at least one of Claims 1 to 8, **characterized in that** the at least one elastic body (20) is provided in a dust-proof manner between the at least one base profile rail (2) and the at least one holding profile rail (4).

10. Profile rail system according to at least one of Claims 1 to 9, **characterized in that** the at least one base profile rail (2) and/or the at least one holding profile rail (4) has at least one depression (16) for receiving the at least one elastic body (20).

## Revendications

1. Système de rails profilés destiné à recouvrir au moins un bord de revêtement (11), dans lequel le système de rails profilés (1) comprend au moins un rail profilé de base (2) et au moins un rail profilé de recouvrement (3), lesquels peuvent être reliés à au moins un rail profilé de retenue (4), dans lequel ledit au moins un rail profilé de recouvrement (3) comprend au moins une branche de recouvrement (10) qui recouvre ledit au moins un bord de revêtement (11), et ledit au moins un rail profilé de recouvrement (3) peut être fixé audit au moins un rail profilé de retenue (4) au moyen d'au moins un moyen de retenue (9), dans lequel ledit au moins un moyen de retenue (9) est une vis, laquelle vient en prise dans au moins un canal d'enfoncement (8) dudit au moins un rail profilé de retenue (4), dans lequel ledit au moins un rail profilé de base (2) comprend des moyens de retenue (6) pour saisir ledit au moins un rail profilé de retenue (4), **caractérisé en ce qu'**au moins un corps élastique (20) est prévu entre ledit au moins un rail profilé de base (2) et ledit au moins un rail profilé de retenue (4), lequel corps élastique, dans une position détendue, retient ledit au moins un rail profilé de retenue (4) dans une position définie, et ledit au moins un rail profilé de retenue (4) doté dudit au moins un canal d'enfoncement (8) permet, par déformation élastique, un pivotement limité par rapport audit au moins un rail profilé de base (2).

2. Système de rails profilés selon la revendication 1, **caractérisé en ce que** ledit au moins un corps élastique (20) est situé au moins partiellement en dessous dudit au moins un rail profilé de retenue (4).

3. Système de rails profilés selon la revendication 1 ou 2, **caractérisé en ce que** ledit au moins un corps élastique (20) est situé au moins partiellement latéralement par rapport audit au moins un rail profilé de retenue (4).

4. Système de rails profilés selon au moins l'une des revendications 1 à 3, **caractérisé en ce que** ledit au moins un rail profilé de retenue (4) comprend au moins un pied (7) faisant saillie latéralement, au-dessus duquel est situé au moins partiellement ledit au moins un corps élastique (20).

5. Système de rails profilés selon au moins l'une des revendications 1 à 4, **caractérisé en ce que** ledit au moins un corps élastique (20) sépare complètement ledit au moins un rail profilé de retenue (4) dudit au moins un rail profilé de base (2).

6. Système de rails profilés selon au moins l'une des revendications 1 à 5, **caractérisé en ce que** ledit au moins un corps élastique (20) est formé par au moins une mousse polymère.

7. Système de rails profilés selon la revendication 6, **caractérisé en ce que** ledit au moins un corps élastique (20) est formé sur ledit au moins un rail profilé de base (2) et/ou sur ledit au moins un rail profilé de retenue (4) .

8. Système de rails profilés selon au moins l'une des revendications 1 à 7, **caractérisé en ce que** ledit au moins un corps élastique (20) est formé par au moins un élastomère.

9. Système de rails profilés selon au moins l'une des revendications 1 à 8, **caractérisé en ce que** ledit au moins un corps élastique (20) est situé de manière étanche à la poussière entre ledit au moins un rail profilé de base (2) et ledit au moins un rail profilé de retenue (4).

10. Système de rails profilés selon au moins l'une des revendications 1 à 9, **caractérisé en ce que** ledit au moins un rail profilé de base (2) et/ou ledit au moins un rail profilé de retenue (4) comprend/comprennent au moins un évidement (16) destiné à recevoir ledit au moins un corps élastique (20).
